# FASCICULE DE BREVET EUROPEEN

(11) **EP 1 175 533 B1**
(45) Date de publication et mention de la délivrance du brevet: **18.01.2006**
(21) Numéro de dépôt: 00920851.3
(22) Date de dépôt: 20.04.2000
(51) Int. Cl.: E02D 29/14

(54) **DISPOSITIF DE VOIRIE**
STRASSENBAUEINRICHTUNG
ROAD NETWORK DEVICE

(30) Priorité: 05.05.1999 FR 9905717
(43) Date de publication de la demande: 30.01.2002
(73) Titulaire: SAINT-GOBAIN PAM, 54000 Nancy (FR)
(72) Inventeur: HAUER, Jean-Claude, F-54420 Saulxures lès Nancy (FR); PIETRZAK, Jean-Paul, F-54700 Blenod lès Pont à Mousson (FR)
(86) Numéro de dépôt international: PCT/FR2000/001033
(87) Numéro de publication internationale: WO 2000/068517

(56) Documents cités:
- EP-A- 0 451 064
- GB-A- 529 826
- US-A- 4 567 697
- US-A- 5 362 174

## Description

La présente invention est relative à un dispositif de voirie.

Elle porte notamment sur un dispositif de fermeture de cheminées de visite ou d'inspection d'un réseau souterrain, tel que des regards de chaussées ou de trottoirs, ou sur un dispositif de couronnement de bouches d'égouts, tel qu'une grille de voirie.

Les dispositifs de voirie de ce type sont généralement dotés d'un cadre et d'un élément de recouvrement du cadre.

L'invention porte en particulier sur un dispositif de ce type, dans lequel le cadre comporte un bord périphérique dressé à double paroi délimitant une gorge et dans lequel l'élément de recouvrement, quant à lui, est doté d'une lèvre périphérique en saillie.

En position de fermeture, l'élément de recouvrement vient coiffer le cadre de sorte que la lèvre s'engage dans la gorge.

En général, pour déposer l'élément de recouvrement, souvent réalisé en fonte, il est nécessaire de le soulever verticalement de manière à dégager la lèvre de la gorge, ce qui présente un inconvénient majeur, eu égard à sa masse.

Le document FR-A-2 531 152 se propose de résoudre ce problème en munissant le fond de la gorge d'une rampe inclinée permettant de translater l'élément de recouvrement lors de sa dépose ou de son montage sur le cadre. Une telle solution ne permet toutefois pas, à moindre effort, d'ouvrir et/ou de fermer l'élément de recouvrement par rotation autour du cadre.

Une autre solution consiste à doter le fond de la gorge d'un guide permettant un guidage en rotation de l'élément de recouvrement autour d'un axe horizontal, mais cette solution ne permet alors pas de translater l'élément de recouvrement lors de sa dépose.

Ces solutions techniques ne permettent ainsi qu'un déplacement de l'élément de recouvrement soit en rotation, soit en translation.

US 5362174 décrit un dispositif conforme au préambule de la revendication 1.

Au vu de ce qui précède, l'invention a pour but de fournir un dispositif de voirie dont l'élément de recouvrement peut être manoeuvré au choix, soit en translation soit en rotation et ce, de façon aisée.

Elle a donc pour objet un dispositif de voirie, conforme à la revendication 1.

Dans différents modes de réalisation, le dispositif de voirie selon l'invention comporte une ou plusieurs des caractéristiques suivantes, prises isolément ou selon toutes les combinaisons techniquement possibles.
- la ou les rampes ont une section en coupe sagittale en forme de secteur de disque ;
- la tranche d'extrémité libre de la lèvre comporte un chanfrein constituant une butée de limitation dé la rotation de l'élément de recouvrement dans le sens de l'ouverture, conjointement avec la zone d'extrémité libre de la paroi externe du cadre sur laquelle vient buter la surface externe de l'élément de recouvrement ;
- l'élément de recouvrement est doté de moyens de préhension situés à l'opposé de la ou des rampes ;
- les moyens de préhension sont constitués par un évidement formé dans la surface externe de l'élément de recouvrement ;
- les moyens de préhension sont constitués par un orifice traversant formé dans la paroi de l'élément de recouvrement dans une zone située entre le bord de ce dernier et la lèvre ;
- la lèvre forme, dans ladite zone, une chicane ;
- il comporte un verrou de blocage de l'élément de recouvrement en position fermée, sur le cadre ;
- le verrou comporte une tige pivotante rendue solidaire d'une barrette de verrouillage au moyen de deux branches d'extrémité rabattables, ladite barrette étant destinée à s'insérer sous une butée du cadre ;
- il comporte un joint d'étanchéité interposé entre le verrou et l'élément de recouvrement ;
- la gorge est emplie d'eau et forme, conjointement avec la lèvre de l'élément de recouvrement, un siphon anti-odeurs ;
- le cadre comporte, à sa base, au moins un relief en saillie latérale dont la face inférieure est munie d'une série de nervures d'ancrage du dispositif dans un matériau de scellement ; et
- le cadre comporte des nervures d'ancrage ménagées dans la partie médiane de chacun de ses côtés, lesdites nervures étant adaptées pour s'opposer à la flexion du cadre.

D'autres caractéristiques et avantages ressortiront de la description suivante, donnée uniquement à titre d'exemple, et faite en référence aux dessins annexés, sur lesquels :
- la figure 1 est une vue de dessus de l'élément de recouvrement d'un dispositif de voirie conforme à l'invention ;
- la figure 2 est une vue de dessus du cadre du dispositif selon l'invention ;
- la figure 3 est une vue en coupe selon la ligne III-III de l'élément de recouvrement du dispositif de la figure 1 ;
- la figure 4 est une vue en coupe selon la ligne IV-IV du cadre de la figure 2 ;
- la figure 5 est une vue agrandie d'un détail de l'élément de recouvrement du dispositif illustré sur la figure 1 ;
- les figures 6 à 10 montrent de façon schématique l'opération de montage de l'élément de recouvrement sur le cadre ; et
- la figure 11 est une vue illustrant le déplacement en rotation de l'élément de recouvrement par rapport au cadre de la position de fermeture vers la position d'ouverture du dispositif.

Sur les figures 1 et 2, on a représenté une vue de dessus des éléments constitutifs d'un dispositif de voirie, désigné par la référence numérique générale 10.

Il est notamment réalisé en fonte et a une section en coupe transversale rectangulaire ou carrée.

Dans l'exemple de réalisation représenté, il est destiné à la fermeture d'une cheminée de visite ou d'inspection d'un réseau souterrain.

Le dispositif 10 comporte un cadre 12 formant base destiné à venir se monter sur la cheminée d'accès au réseau souterrain et un élément de recouvrement 14 constitué par un tampon venant coiffer le cadre.

Le cadre 12 comporte, dans chaque coin, un relief 16, 18, 20 et 22 en saillie latérale à partir de la paroi constitutive du cadre 12 pour améliorer l'ancrage vertical du cadre dans un matériau de scellement, en l'espèce du mortier, et pour éviter une rotation du cadre autour d'un axe vertical lorsqu'il est soumis à un effort de rotation. Une série de nervures, telles que 23, s'étendent en diagonale sur la face inférieure de chaque relief pour améliorer l'ancrage horizontal du dispositif dans le matériau de scellement.

Des nervures d'ancrage additionnelles telles que 25 sont prévues sous le cadre dans les zones médianes pour empêcher la flexion du cadre 12 en cas de scellement déficient.

Le cadre 12 comporte un bord périphérique dressé à double paroi 24, 26 sensiblement verticales délimitant entre elles une gorge 28, de forme générale en U. La hauteur de la paroi intérieure 24 est inférieure à celle de la paroi extérieure 26.

Le tampon 14, quant à lui, est principalement constitué par une plaque 30 plane, pleine ou ajourée, dotée d'une lèvre 32 périphérique en saillie à partir de la surface interne ou inférieure de la plaque 30. Le tampon comporte un premier ensemble de patins d'appui 34, 36 configurés sous la forme d'une surface d'appui plane coplanaire à la plaque 30, ainsi qu'un deuxième ensemble de patins d'appui 38, 40 situés à l'opposé du premier ensemble et configurés sous la forme d'une surface d'appui s'étendant de façon inclinée par rapport au plan de la plaque 30 vers le bas et en direction des surfaces d'appui 34 et 36 planes en vis-à-vis.

A l'état assemblé, c'est-à-dire lorsque le tampon 14 repose sur le cadre 12, la lèvre périphérique 32 s'engage dans la gorge 28 et repose par les patins d'appui 34, 36 sur le fond de la gorge, tandis que les patins d'appui 38 et 40 du deuxième ensemble reposent sur des patins d'appui 41 et 41 a de forme complémentaire ménagés dans le fond de la gorge.

Le cadre 12 est en outre doté d'une butée 42 portée par la surface interne de la paroi interne 24 du bord périphérique. Cette butée a de préférence une coupe transversale en forme de V ouvert vers l'intérieur du cadre et reçoit une saillie 43 de forme complémentaire portée par la surface interne du tampon 14. La coopération de cette saillie 43 et de la butée 42, associée à la particularité d'appui du tampon sur le cadre 12, garantit au tampon 14 une stabilité d'appui en quatre points lorsqu'il est soumis à l'action d'une charge verticale, et ce, quel que soit le point d'application de la charge sur le tampon. On empêche ainsi tout phénomène de boitement du tampon, ce qui a pour effet d'éviter les bruits de battement.

Le fond de la gorge 28 est empli d'eau de façon à constituer un siphon anti-odeurs, conjointement avec la lèvre engagée dans la gorge, comme représenté sur la figure 5.

En se référant en particulier à la figure 3 on voit que, selon l'invention, le tampon 14 est doté de rampes, telles que 44, ayant une section en coupe sagittale en forme de secteur de disque et s'étendant entre la surface interne de la lèvre 32 et la zone périphérique de la surface interne 30 du tampon.

Ces rampes sont positionnées sur un seul côté du tampon 14 et constituent un moyen de guidage du tampon 14, en translation et en rotation, lors du déplacement de celui-ci par rapport au cadre sous l'action d'un effort exercé dans une zone opposée aux rampes 44. Elles sont prévues en un nombre suffisant pour permettre un guidage efficace du tampon, tout en limitant les frottements. Par exemple, le tampon 14 est doté de deux rampes 44. Les rampes-44 sont disposées sur le côté du tampon où se situent les patins d'appui plans 34 et 36.

Lors du montage du tampon ou du démontage de celui-ci, les rampes 44 prennent appui sur la tranche d'extrémité de la paroi interne 24 du bord périphérique du cadre, ce qui permet au tampon soit de glisser sur le cadre, lors d'un mouvement de translation, soit de pivoter autour d'un axe de rotation coplanaire au cadre, lors d'un mouvement de rotation.

Par ailleurs, l'extrémité inférieure de la lèvre 32 du tampon 14 est munie d'un chanfrein 45 s'étendant le long du côté de la lèvre portant les rampes 44. Ce chanfrein est destiné à éviter le basculement total du tampon dans le sens de l'ouverture en assurant une stabilisation de ce dernier en position ouverte dans laquelle il forme un angle d'ouverture supérieur à environ 100° par rapport au plan général du cadre.

Dans le but de faciliter la préhension du tampon 14, celui-ci est doté d'un moyen de préhension 48 prévu au voisinage du côté du tampon situé à l'opposé des rampes 44.

Par exemple, il est réalisé au cours du moulage du tampon 14 sous la forme d'un orifice traversant 48 qui peut être obtenu par démoulage direct. On s'affranchit ainsi de l'utilisation coûteuse d'un noyau. Dans ce cas, comme représenté sur la figure 1, la lèvre périphérique 32 et la gorge 28 présentent avantageusement, dans cette zone, une chicane pour que l'orifice soit placé à l'extérieur de la lèvre, de manière à assurer l'étanchéité aux odeurs, dans le cas de l'application à un regard de trottoir.

Le moyen de préhension 48 peut également être réalisé sous la forme d'un trou borgne, par exemple par noyautage, ménagé dans la surface externe du tampon.

Enfin, le tampon est complété par un organe de verrouillage 50, visible en détail sur la figure 5, situé à l'opposé des rampes 44, permettant de bloquer le tampon 14 sur le cadre 12.

On voit sur cette figure que, par exemple, le verrou 50 comporte une barrette 52 de verrouillage rendue solidaire d'une tige pivotante 54 traversant le tampon 14 par rabattement de deux branches d'extrémité 55 et 55a de cette tige contre la face inférieure de la barrette

La tige pivotante 54 est dotée d'une tête 56 conformée de manière à pouvoir être déplacée angulairement au moyen d'un outil.

De préférence, la tête 56 est coiffée par un bouchon 58 de protection.

Un joint d'étanchéité torique 60 peut être interposé entre la tête 56 et le tampon 14 de manière à assurer une étanchéité aux odeurs et à constituer un frein évitant le déverrouillage accidentel du verrou.

En position verrouillée, la barrette 52 vient en prise sous une butée 59 du cadre solidaire de la paroi intérieure 24 de ce dernier.

En référence aux figures 6 à 10, on va décrire l'opération de montage du tampon 14 sur le cadre 12.

Cette opération s'effectue, à partir de la position représentée sur la figure 6, dans laquelle le tampon repose par le côté comportant les rampes 44 sur le cadre 12, en exerçant une poussée sur le tampon tendant à provoquer une translation de ce dernier par rapport au cadre jusqu'à ce que la lèvre atteigne la gorge (figure 7).

Une poussée consécutive provoque l'engagement de la lèvre périphérique dans la gorge (figures 8 et 9).

Dans cette position, la saillie 43 portée par le tampon vient en appui contre la butée 42.

On voit sur ces figures 8 et 9 qu'au cours de l'engagement de la lèvre dans la gorge, les rampes 44 assurent l'appui et le glissement du tampon sur la tranche d'extrémité libre de la paroi interne 24 de la gorge, permettant ainsi de translater le tampon à moindre effort.

A l'issue de ce déplacement, la lèvre périphérique est complètement engagée dans la gorge.

Pour déposer le tampon, les opérations inverses doivent être effectuées.

Ainsi, il convient d'exercer une traction sur le moyen de préhension 48, c'est-à-dire un effort s'exerçant vers le haut, de manière à dégager la lèvre de la gorge dans la zone opposée aux rampes 44, en se servant alors à nouveau de l'appui des rampes 44 sur la tranche d'extrémité libre de la paroi interne de la gorge pour translater le tampon.

Pour ouvrir le tampon, comme représenté sur la figure 11, il convient d'exercer une traction sur le tampon 14 de manière à provoquer un mouvement de rotation du tampon selon la flèche F autour d'un axe de rotation horizontal s'étendant dans la gorge.

On notera qu'au cours de ce déplacement, les rampes viennent également en appui contre la tranche d'extrémité de la paroi intérieure 24 de la gorge, ce qui permet un guidage du tampon en rotation.

On notera par ailleurs que les rampes 44 assurent également un guidage du tampon lors de sa rotation dans le sens de la fermeture, et ce, en prenant là encore appui contre la tranche d'extrémité de la paroi interne de la gorge permettant là aussi de soulager l'opérateur qui manoeuvre le tampon.

De plus, comme cela est visible sur la figure 11, le tampon 14 est stabilisé en position ouverte, dans laquelle il forme un angle d'ouverture supérieur à environ 100° par rapport au plan général du cadre 12, d'une part, par sa surface extérieure qui vient en appui contre la paroi externe 26 du cadre et, d'autre part, par le chanfrein 45 qui vient en butée contre la surface exteme de la paroi intérieure 24 du bord périphérique du cadre.

On évite ainsi le basculement complet du tampon dans le sens de l'ouverture.

On conçoit donc que l'invention qui vient d'être décrite, qui utilise des rampes en forme de secteur de disque pour guider l'élément de recouvrement au cours de son déplacement, permet de manoeuvrer ce dernier soit en translation, pour sa mise en place et sa dépose, soit en rotation dans le sens de l'ouverture et de la fermeture. Ces opérations s'effectuent de façon aisée, dans la mesure où il n'est pas nécessaire de soulever la totalité de l'élément de recouvrement.

## Revendications

1. Dispositif de voirie, du type comportant un cadre (12) et un élément (14) de recouvrement du cadre, le cadre comportant un bord périphérique dressé à double paroi (24, 26) délimitant une gorge (28) et l'élément (14) de recouvrement étant doté d'une lèvre (32) périphérique en saillie s'engageant dans la gorge (28) en position de recouvrement du cadre, **caractérisé en ce que** l'élément (14) de recouvrement comporte au moins une rampe (44) s'étendant entre la lèvre et la surface interne dudit élément, la ou les rampes étant positionnées sur un seul côté de l'élément (14) de recouvrement et destinées à s'appuyer sur la tranche d'extrémité du bord périphérique du cadre, constituant ainsi un moyen de guidage de l'élément de recouvrement, en translation et en rotation, lors du déplacement de celui-ci par rapport au cadre sous l'action d'un effort exercé sur ledit élément dans une zone opposée à la ou aux rampes (44).

2. Dispositif selon la revendication 1, **caractérisé en ce que** la ou les rampes (44) ont une section en coupe sagittale en forme de secteur de disque.

3. Dispositif selon l'une des revendications 1 et 2, **caractérisé en ce que** la tranche d'extrémité libre de la lèvre (32) comporte un chanfrein (45) constituant une butée de limitation de la rotation de l'élément de recouvrement dans le sens de l'ouverture, conjointement avec la zone d'extrémité libre de la paroi externe (26) du cadre sur laquelle vient buter la surface externe de l'élément de recouvrement.

4. Dispositif selon l'une quelconque des revendications 1 à 3, **caractérisé en ce que** l'élément (14) de recouvrement est doté de moyens de préhension (48) situés à l'opposé de la ou des rampes.

5. Dispositif selon la revendication 4, **caractérisé en ce que** les moyens de préhension (48) sont constitués par un évidement formé dans la surface externe de l'élément (14) de recouvrement.

6. Dispositif selon la revendication 4, **caractérisé en ce que** les moyens de préhension sont constitués par un orifice traversant formé dans la paroi de l'élément de recouvrement dans une zone située entre le bord de ce dernier et la lèvre (32).

7. Dispositif selon la revendication 6, **caractérisé en ce que** la lèvre (32) forme, dans ladite zone, une chicane.

8. Dispositif selon l'une quelconque des revendications 1 à 7, **caractérisé en ce qu'**il comporte un verrou (50) de blocage de l'élément (14) de recouvrement en position fermée, sur le cadre.

9. Dispositif selon la revendication 8, **caractérisé en ce que** le verrou (50) comporte une tige pivotante (54) rendue solidaire d'une barrette de verrouillage (52) au moyen de deux branches d'extrémité rabattables, ladite barrette étant destinée à s'insérer sous une butée (59) du cadre (12).

10. Dispositif selon la revendication 9, **caractérisé en ce qu'**il comporte un joint d'étanchéité (60) interposé entre le verrou et l'élément (14) de recouvrement.

11. Dispositif selon l'une quelconque des revendications 1 à 10, **caractérisé en ce que** le cadre (12) comporte, à sa base, au moins un relief (16, 18, 20, 22) en saillie latérale dont la surface inférieure est munie d'une série de nervures (23) d'ancrage du dispositif dans un matériau de scellement.

12. Dispositif selon l'une quelconque des revendications 1 à 11, **caractérisé en ce que** le cadre (12) comporte des nervures d'ancrage (25) ménagées dans la partie médiane de chacun de ses côtés, lesdites nervures étant adaptées pour s'opposer à la flexion du cadre (12).

## Patentansprüche

1. Strassenbaueinrichtung von der Art, die einen Rahmen (12) und ein Abdeckelement (14) für den Rahmen aufweist, wobei der Rahmen einen aufgerichteten Umfangsrand mit doppelter Wand (24, 26) aufweist, der eine Kehle (28) begrenzt, und das Abdeckelement (14) mit einer vorstehenden Umfangslippe (32) versehen ist, die sich in der Abdeckstellung des Rahmens in die Kehle (28) einfügt, **dadurch gekennzeichnet, dass** das Abdeckelement (14) mindestens eine Rampe (44) aufweist, die sich zwischen der Lippe und der Innenfläche des Elements erstreckt, wobei die Rampe(n) auf einer einzigen Seite des Abdeckelements (14) angeordnet und dazu bestimmt sind, sich auf dem Endabschnitt des Umfangsrands des Rahmens abzustützen, wodurch sie eine Führungseinrichtung des Abdeckelements in Translation und in Drehung bei dessen Verschiebung bezüglich des Rahmens unter der Wirkung einer auf das Element in einer zu der oder den Rampe(n) (44) entgegengesetzten Zone ausgeübten Kraft bilden.

2. Vorrichtung nach Anspruch 1, **dadurch gekennzeichnet, dass** die Rampe(n) (44) einen Sagittalquerschnitt in Form eines Scheibensektors haben.

3. Vorrichtung nach einem der Ansprüche 1 und 2, **dadurch gekennzeichnet, dass** der freie Endabschnitt der Lippe (32) eine Abschrägung (45) aufweist, die zusammen mit der freien Endzone der Außenwand (26) des Rahmens, auf die die Außenfläche des Abdeckelements in Anschlag kommt, einen Begrenzungsanschlag für die Drehung des Abdeckelements in Öffnungsrichtung bildet.

4. Vorrichtung nach einem der Ansprüche 1 bis 3, **dadurch gekennzeichnet, dass** das Abdeckelement (14) mit Greifmitteln (48) versehen ist, die entgegengesetzt zu der oder den Rampe(n) angeordnet sind.

5. Vorrichtung nach Anspruch 4, **dadurch gekennzeichnet, dass** die Greifmittel (48) aus einer Aussparung bestehen, die in der Außenfläche des Abdeckelements (14) ausgebildet ist.

6. Vorrichtung nach Anspruch 4, **dadurch gekennzeichnet, dass** die Greifmittel aus einer durchgehenden Öffnung bestehen, die in der Wand des Abdeckelements in einer Zone zwischen dessen Rand und der Lippe (32) ausgebildet ist.

7. Vorrichtung nach Anspruch 6, **dadurch gekennzeichnet, dass** die Lippe (32) in der Zone ein Leitblech bildet.

8. Vorrichtung nach einem der Ansprüche 1 bis 7, **dadurch gekennzeichnet, dass** sie einen Riegel (50) zur Blockierung des Abdeckelements (14) in der geschlossenen Stellung auf dem Rahmen aufweist.

9. Vorrichtung nach Anspruch 8, **dadurch gekennzeichnet, dass** der Riegel (50) eine schwenkbare Stange (54) aufweist, die mittels zweier herunterklappbarer Endzweige fest mit einer Verriegelungsleiste (52) verbunden ist, wobei die Leiste dazu bestimmt ist, sich unter einen Anschlag (59) des Rahmens (12) einzufügen.

10. Vorrichtung nach Anspruch 9, **dadurch gekennzeichnet, dass** sie eine Dichtung (60) aufweist, die zwischen den Riegel und das Abdeckelement (14) eingesetzt ist.

11. Vorrichtung nach einem der Ansprüche 1 bis 10, **dadurch gekennzeichnet, dass** der Rahmen (12) an seiner Basis mindestens ein seitlich vorstehendes Relief (16, 18, 20, 22) aufweist, dessen Unterseite mit einer Reihe von Rippen (23) zur Verankerung der Vorrichtung in einem Einmauerungsmaterial versehen ist.

12. Vorrichtung nach einem der Ansprüche 1 bis 11, **dadurch gekennzeichnet, dass** der Rahmen (12) Verankerungsrippen (25) aufweist, die im mittleren Bereich jeder seiner Seiten ausgebildet sind, wobei die Rippen ausgelegt sind, um sich der Biegung des Rahmens (12) zu widersetzen.

## Claims

1. Highway device, of the type comprising a frame (12) and an element (14) for covering the frame, the frame comprising an upstanding peripheral border with two walls (24, 26) delimiting a groove (28) and the covering element (14) being equipped with a projecting peripheral lip (32) engaging in the groove (28) in the frame-covering position, **characterized in that** the covering element (14) comprises at least one ramp (44) extending between the lip and the internal surface of the said element, the ramp or ramps being positioned on a single side of the covering element (14) and intended to bear on the end edge of the peripheral border of the frame, thus constituting a means for guiding the covering element, translationally and rotationally, during the displacement of the latter with respect to the frame under the action of a force exerted on the said element in a zone opposite the ramp or ramps (44).

2. Device according to Claim 1, **characterized in that** the ramp or ramps (44) have a sagittal section in the shape of a sector of a disc.

3. Device according to either of Claims 1 and 2, **characterized in that** the free end edge of the lip (32) comprises a chamfer (45) constituting a stop for limiting the rotation of the covering element in the direction of opening, in conjunction with the free end zone of the external wall (26) of the frame, on which the external surface of the covering element butts.

4. Device according to any one of Claims 1 to 3, **characterized in that** the covering element (14) is equipped with grasping means (48) situated opposite the ramp or ramps.

5. Device according to Claim 4, **characterized in that** the grasping means (48) consist of a cutout formed in the external surface of the covering element (14).

6. Device according to Claim 4, **characterized in that** the grasping means (48) consist of a through-orifice formed in the wall of the covering element in a zone situated between the border of the latter and the lip (32).

7. Device according to Claim 6, **characterized in that** the lip (32) forms, in the said zone, an offset.

8. Device according to any one of Claims 1 to 7, **characterized in that** it comprises a lock (50) for locking the covering element (14) in the closed position, on the frame.

9. Device according to Claim 8, **characterized in that** the lock (50) comprises a pivoting rod (54) secured to a locking bar (52) by means of two end limbs capable of being folded back, the said bar being intended to be inserted beneath a stop (59) of the frame (12) .

10. Device according to Claim 9, **characterized in that** it comprises a seal (60) interposed between the lock and the covering element (14).

11. Device according to any one of Claims 1 to 10, **characterized in that** the frame (12) comprises, at its base, at least one laterally projecting relief (16, 18, 20, 22), the lower face of which is provided with a series of ribs (23) for anchoring the device in an embedding material.

12. Device according to any one of Claims 1 to 11, **characterized in that** the frame (12) comprises anchoring ribs (25) made in the median part of each of its sides, the said ribs being adapted to oppose the bending of the frame (12).
